# EUROPÄISCHE PATENTSCHRIFT

(11) **EP 3 854 984 B1**
(45) Veröffentlichungstag und Bekanntmachung des Hinweises auf die Patenterteilung: **04.01.2023**
(21) Anmeldenummer: 21153299.9
(22) Anmeldetag: 25.01.2021
(51) Int. Cl.: E06C 7/08

(54) **LEITER**
LADDER
ÉCHELLE

(30) Priorität: 24.01.2020 EP 20153555
(43) Veröffentlichungstag der Anmeldung: 28.07.2021
(73) Patentinhaber: Krämer, Stefan, 72555 Metzingen (DE)
(72) Erfinder: Krämer, Stefan, 72555 Metzingen (DE)
(74) Vertreter: Jeck, Anton

(56) Entgegenhaltungen:
- DE-A1- 2 830 133
- DE-B1- 2 814 369
- DE-C- 468 382
- DE-C- 888 455
- US-A- 4 248 418

## Beschreibung

Die vorliegende Erfindung betrifft eine Leiter mit mindestens einem Holm, mindestens einer Stufe und mindestens einem Verbindungselement zwischen dem Holm und der Stufe gemäß dem Oberbegriff des Anspruchs 1.

Bei einer solchen Leiter weist der Holm mindestens eine erste Aufnahme mit einer Innenkontur für das Verbindungselement und die Stufe eine zweite Aufnahme für das Verbindungselement auf.

Aus dem Stand der Technik sind Leitern bekannt, bei welchen beispielsweise Schraub- oder Schweißverbindungen die Stufen einer Leiter auf dem Leiterholm ortsfest festlegen.

Die DE 28 30 133 A1 lehrt eine durch die Leiterholmwandung geführt Verbindungsanordnung auf welche ein solcher axialer Verbindungsdruck zwischen jeweiliger Sprosse und Leiterholm ausgeübt wird, dass die Sprossenquerwandfläche sich mindestens teilweise in die Leiterholminnenwand eingräbt

Aus der DE 888 455 geht ein Holzdübel hervor, mit dem insbesondere eine Verbindung zwischen den Stufen und den Holmen bei Stufenleitern aus Holz erreicht werden soll.

Die US 4,248,418 A offenbart eine Leiter gemäß dem Oberbegriff des Anspruchs 1. Es sind auch Leitern bekannt, bei welchen die einzelnen Stufen in das Material oder in Durchbohrungen des Holms eingetrieben sind, wobei der eingetriebene Teil der jeweiligen Stufe auf der gegenüberliegenden Seite des Holms herausragt und als kragenförmige Umstülpung, Umlegung oder als Wulst in das den eingetriebenen Teil der Stufe umfassende Material des Holms wieder festgelegt ist.

Solche Befestigungssysteme haben zum einen den Nachteil, dass die Fertigung deutlich komplexer und teurer ist, da es in einem separaten Arbeitsschritt erfolgt. Zum anderen ist bei einer solchen Fertigung, eine Anpassung der Werkzeuge auf das jeweilige Stufenmaterial und Holmmaterial erforderlich, so dass der oben beschriebene Umlege-Vorgang zum gewünschten Ergebnis führt.

Nach einer solchen Lösung wurde auch nicht erkannt, dass durch eine Verbindung, wie nach der vorliegenden Erfindung eine zusätzliche Fixierung, wie z. B. in Form einer kragenförmigen Umstülpung, nicht erforderlich ist und dadurch die Kosten für die Fertigung erheblich gesenkt werden können. Im Übrigen ermöglicht die erfindungsgemäße Lösung eine Verbindung mit dem Holm, welche unabhängig vom Stufenmaterial ist.

Gerade bei unterschiedlichen Materialien zwischen Stufe und Holm kann jedoch diese Technik an ihre Grenzen stoßen.

Die vorliegende Erfindung stellt sich die **Aufgabe** eine Leiter bereitzustellen, bei welcher eine sichere Verbindung zwischen Holm und Stufe selbst dann bereitgestellt ist, wenn diese unterschiedliche Materialien aufweisen.

Die erfindungsgemäße Aufgabe wird durch eine Leiter mit den kennzeichnenden Merkmalen des Anspruchs 1 gelöst.

Erfindungsgemäß ist es vorgesehen, dass das Verbindungselement einen ersten und einen zweiten Verbindungsbereich aufweist, dass der erste Verbindungsbereich ein Polygon, vorzugsweise ein Viereck, ist und zumindest zwei seiner Ecken die Innenkontur der ersten Aufnahme durchstoßen, dass der erste Verbindungsbereich im betriebsgemäßen Zustand in die erste Aufnahme eingepresst ist und zumindest eine Partie aufweist, welche in dem die erste Aufnahme umgebenden Material form- und kraftschlüssig festgelegt ist, dass der zweite Verbindungsbereich im betriebsgemäßen Zustand in der zweiten Aufnahme (21) angeordnet ist und dass der zweite Verbindungsbereich formschlüssig und/oder kraftschlüssig in der zweiten Aufnahme angeordnet ist Vorzugsweise ist es vorgesehen, dass zumindest die Verbindungsbereiche eine größere Härte aufweisen als die erste und die zweite Aufnahme.

Die Erfindung löst das Problem der Verbindung verschiedener Materialien einer Leiter, die normalerweise nach dem Stand der Technik nicht auf sichere Weise kombinierbar bzw. verbindbar wären.

Bevorzugte Ausführungsformen sind in den abhängigen Ansprüchen angegeben. Gerade bei metallischen Stufen ist es nicht möglich mit einem spanabhebenden Verfahren einen Fortsatz an der Stufe/Sprosse zu erzeugen, welcher dem erfindungsgemäßen Verbindungselement entspricht.

Eine zweckmäßige Lösung für das sichere Verbinden einer Metallstufe/Sprosse mit einem materialfremden Holm, wie beispielsweise aus Holz war daher bisher nicht bekannt.

Gemäß der Erfindung ist der Holm aus Holz und die Stufe bevorzugt aus Aluminium gebildet.

Die Verbindung des Verbindungselements mit dem Holm kann grundsätzlich durch eine Art Fügetechnik und/oder als Einpressverbindung bereitgestellt werden, wobei bevorzugt, das Verbindungselement in den Holm eingetrieben/eingepresst ist und die Aufnahme dabei zumindest seitlich an Ihrem Innenumfang mit einem Anteil des Verbindungselements einschneiden kann. Die Verbindung zwischen dem Verbindungselement und der Stufe kann dabei grundsätzlich durch ein materialverdrängendes Einpressen oder Einschrauben des Verbindungselements in die duktile Stufe bereitgestellt werden. Fügetechnik kann dabei zur Anwendung kommen. Hierdurch kann besonders zuverlässig ein Kraft und/oder Formschluss zwischen Verbindungselement und Stufe bereitgestellt sein. Vorzugsweise ist die Aufnahme der Stufe, vor einer Verbindung zwischen Verbindungselement und Aufnahme mit einem Durchmesser bereitgestellt, der kleiner ist, als der Bereich des Verbindungselements, welcher in der Aufnahme der Stufe vorgesehen werden soll.

Die Aufnahme im Holm und/oder der Stufe kann als Sackloch ausgebildet sein, also eine nicht durchgängige Vertiefung mit nur einer Öffnung, die der jeweiligen Stufe zugewandt ist. Die der Öffnung gegenüberliegende Seite des Holms ist vorzugsweise unversehrt bzw. geschlossen. Bevorzug ragt das Verbindungselement nicht durch den Holm hindurch, sondern endet in seinem Inneren, also in dem Sackloch. Verbindungsmittel, außer dem Verbindungselement zwischen Stufe und Holm selbst, sind nicht erforderlich. Das Verbindungselement ist vorzugsweise einstückig gebildet. Das Verbindungselement bewirkt direkt und unmittelbar die Verbindung mit dem Holm und der jeweiligen Stufe sowie zwischen Holm und der jeweiligen Stufe.

Schraubverbindungen zwischen Holm und Verbindungselement sind bevorzugt nicht erforderlich. Zumindest dieser Teil der Verbindung ist demnach bevorzugt schraubverbindungsfrei.

Durch die kraftschlüssige Verbindung zwischen dem Holm und dem Verbindungselement, welche auch als einschneidende oder eingepresste Verbindung bezeichnet werden kann, wird auch hier ein Kraft und oder Formschluss bewirkt.

Besonders bevorzugt ist das Verbindungselement dabei aus einem Metall, einer Legierung oder einem Stahl bereitgestellt. Das Verbindungselement weist nach der vorliegenden Erfindung vorzugsweise eine höhere Härte auf als der Holm und die Stufe.

Erfindungsgemäß ist es vorgesehen, dass der erste Verbindungsbereich ein Polygon, vorzugsweise ein Viereck, ist und zumindest zwei seiner Ecken den Innenumfang der ersten Aufnahme durchstoßen.

Nach einer bevorzugten Ausführungsform ist das Polygon in die erste Aufnahme, welche vorzugsweise eine kreisförmige Bohrung ist, in dem Holm, eingepresst.

Der Durchmesser des Polygons weist dabei einen Außenumfang auf, welche zumindest im Bereich seiner Ecken, vorzugsweise nur im Bereich seiner Ecken, größer ist als der/ein Innendurchmesser der Aufnahme.

Dadurch sind zumindest die Spitzen/Ecken des Polygons in das Material um die erste Aufnahme herum eingepresst, da der Durchmesser der ersten Aufnahme nicht ausreicht, den ersten Verbindungsbereich des Verbindungselements vollständig in sich aufzunehmen. Der dadurch bereitgestellte Kraftschluss zwischen Holm und Verbindungselement kann maßgeblich zur Festigkeit der Verbindung zwischen den beiden Elementen beitragen. Ein Adhäsiv kann diese Verbindung unterstützen, die Verbindung kann jedoch auch adhäsiv-frei vorgesehen sein.

Zweckmäßigerweise ist es vorgesehen, dass in einem Freiraum zwischen der ersten Aufnahme und dem ersten Verbindungsbereich ein Klebemittel (Adhäsiv) vorgesehen ist, welches eine Klebeverbindung zwischen den beiden Elementen schafft. Dies kann insbesondere ein Klebstoff sein, welcher sowohl mit dem Material des Verbindungselements als auch mit dem Material des Holms eine adhäsive Verbindung schafft.

Zweckmäßigerweise ist es vorgesehen, dass zumindest die Stirnseite des ersten Verbindungsbereichs geschlossen ist (Sackloch). Beim Einpressen des ersten Verbindungsbereichs in die erste Aufnahme kann der dabei bevorzugt bereits in der ersten Aufnahme befindliche Klebstoff verdrängt werden, wodurch dieser in den Freiräumen der ersten Aufnahme besonders gleichmäßige verteilbar ist.

Nach einer bevorzugten Weiterbildung der vorliegenden Erfindung ist es vorgesehen, dass der zweite Verbindungsbereich in die zweite Aufnahme eingetrieben ist.

Besonders bevorzugt ist es vorgesehen, dass die zweite Aufnahme um den zweiten Verbindungsbereich anschmiegsam angeordnet und durch diesen expandiert ist, wobei Material der Stufe im Bereich der zweiten Aufnahme durch den zweiten Verbindungsbereich verdrängt ist. Vorzugsweise handelt es sich bei der Stufe um ein Metall oder eine Legierung, welche durch das Verbindungselement beziehungsweise den zweiten Verbindungsbereich beim Eintreiben des selbigen expandierbar/dehnbar ist.

Besonders bevorzugt ist die Stufe zumindest im Bereich der zweiten Aufnahme aus einem Leichtmetall, wie beispielsweise Aluminium, und/oder das Verbindungselement beziehungsweise der zweiten Verbindungsbereich aus Stahl gebildet.

Der zweite Verbindungsbereich kann als Schraube oder Bolzen ausgebildet sein und in die zweite Aufnahme entsprechend materialverdrängend eingedreht oder eingetrieben sein. Hierdurch kann eine besonders form- und/oder kraftschlüssige Verbindung zwischen Verbindungselement und Stufe und letztlich zwischen Stufe und Holm gebildet werden.

Mit üblichem Werkzeug kann eine solche Verbindung unlösbar sein, ohne diese irreversibel zu zerstören.

Zweckmäßigerweise ist es vorgesehen, dass das Verbindungselement, zumindest im ersten und/oder zweiten Verbindungsbereich, aus einem Metall oder einer Legierung gebildet ist.

Zweckmäßigerweise ist die Stufe, zumindest im Bereich der zweiten Aufnahme, aus einem Metall oder einer Legierung gebildet, welches duktiler ist als das Metall oder die Legierung des zweiten Verbindungsbereichs.

Dadurch kann eine besonders zuverlässige Verdrängung von Material aus dem Bereich der zweiten Aufnahme mittels des zweiten Verbindungsbereichs, beispielsweise durch Einpressen des ersten Verbindungsbereichs in die erste Aufnahme, hergestellt werden.

Zweckmäßigerweise ist es vorgesehen, dass der Holm, zumindest das Material um die erste Aufnahme am Holm, aus Holz gebildet ist. Vorzugsweise ist das Oberflächenmaterial der Innenkontur der Aufnahme Holz.

Das Eintreiben des ersten Verbindungsbereichs in die Aufnahme kann dadurch in besonders zuverlässiger Weise eine kraftschlüssige Verbindung bereitstellen.

Alternativ kann es vorgesehen sein, dass der Holm, zumindest im Bereich der ersten Aufnahme, aus einem Metall oder einer Legierung gefertigt ist, welches duktiler ist als das Metall oder die Legierung des ersten Verbindungsbereichs.

Nach einer bevorzugten Weiterbildung der Erfindung endet die Stufe an oder vor einer Außenoberfläche des Holms oder ist von dieser beabstandet.

Besonders bevorzugt endet das Element, aus welchem die Stufe geformt/gebildet ist an oder vor einer (der Stufe zugewandten) Außenoberfläche des Holms oder ist von dieser beabstandet. Die Stufe oder das Stufenelement, also der Teil/ das Bauteil/ das Element der Leiter, der/das die Stufe aufweist, ragt bevorzugt nicht in den Holm hinein.

Besonders bevorzugt sind die erste und zweite Aufnahme sowie das Verbindungselement koaxial ausgerichtet bzw. zumindest teilweise in Erstreckungsrichtung der Stufe zueinander angeordnet (siehe Fig. 1).

Das Verbindungselement zwischen dem Holm und der Stufe kann als Brücke dienen zwischen einem Material, das duktil ist und/oder hohe Drehmomentkräfte aushalten kann, wie Metall oder Kunststoff, und einem empfindlicheren Material wie Holz, mit dem eine einfache Bolzen- oder Schraubverbindung zu unsicher wäre für eine zuverlässige Befestigung der Stufe (20).

Daher weist das Verbindungselement einen bolzen- oder einen schraubenartigen Teil (32) auf, der in eine Öffnung (21) der Metallstufe (20) eingeführt wird, wodurch das Material der Öffnung in der Stufe (dehnt) erweitert / verbreitert wird, was zu einer form- und / oder reibschlüssigen Verbindung zwischen dem Verbindungselement und der Stufe führt.

Auf seiner gegenüberliegenden Seite weist das Verbindungselement einen polygonalen (z. B. quadratischen) Teil auf, der in eine vorzugsweise ringförmige oder ovale Öffnung im Holzholm gedrückt wird, so dass die Kanten des Polygons den hölzernen Innenumfang der (ringförmigen) Öffnung schneiden/durchstoßen. Dadurch können auch Freiräume zwischen Verbindungselement und Öffnung (Verbindungsbereich) gebildet sein, welche noch zusätzlich zur weiteren Verbindung beispielsweise mit einem Adhäsiv befüllbar sein können. Die Öffnung im Holm ist kleiner als der maximale Polygondurchmesser. Dies führt zu einer festen Verbindung zwischen dem Metallverbindungselement und dem Holzholm. Somit steht das Verbindungselement, zumindest bereichsweise, in direktem Kontakt mit dem Holm und seinem Material des Innenumfangs der Aufnahme des Holms. Die Verbindung wird dabei vorzugsweise Adhäsiv-frei, bevorzugt durch Formschluss, bewirkt.

Vorzugsweise ist das Element der Leiter, das die Stufe aufweist, nicht in den Holm eingeführt.

Besonders bevorzugt ist die Verbindung zwischen Stufe, Verbindungselement und Holm frei von zusätzlichen Klemm- und/oder Spannmitteln, welche diese Verbindung im Einzelnen oder die Verbindung der Stufe mit/zwischen zwei Holmen unterstützen würde. Eine erfindungsgemäße Verbindung von Stufe, Verbindungselement und Holm ist bevorzugt dreiteilig, also drei Teile sind an der Verbindung beteiligt. Nachfolgend wird die Erfindung anhand der beigefügten Zeichnung näher erläutert.

Figur 1 zeigt einen Querschnitt durch einen Verbindungsbereich zwischen einem Holm 10 und einer Stufe 20. In dem Holm 10 ist mindestens eine, vorzugsweise zwei erste Aufnahmen 11 für eine Stufe vorgesehen. Diese können nebeneinander oder übereinander, wie in Fig. 1 dargestellt, angeordnet sein, um die Kräfteverteilung auf dem Holm bei einer Belastung der Stufe gleichmäßiger zu verteilen und zu übertragen. Die erste(n) Aufnahme(n) kann/können insbesondere als Sackloch ausgebildet sein. Diese Aufnahme kann im betriebsgemäßen Verbindungszustand zwischen Holm und Stufe eine Öffnung in Richtung der Stufe 20 aufweisen. Die Stufe 20 weist mindestens eine, vorzugsweise 2 zweite Aufnahmen 21 auf. Der Holm kann eine entsprechende Anzahl von korrespondierenden Aufnahmen 11 aufweisen.

Die zweite Aufnahme 21 kann im betriebsgemäßen Verbindungszustand zwischen Holm 10 und Stufe 20 eine Öffnung in Richtung des Holms 10 aufweisen. Die Aufnahme 21 der Stufe kann auch als durchgängiger Hohlraum durch die gesamte Stufe ausgebildet sein und so auch als weitere zweite Aufnahme auf einer gegenüberliegenden Seite der Stufe 20 zur Verbindung mit einem weiteren Holm 10 dienen.

Alternativ dazu kann mindestens eine, vorzugsweise zwei, weitere zweite Aufnahmen 21 an der Stufe auf einer der Figur 1 gegenüberliegenden Seite der Stufe 20 vorgesehen sein und über das erfindungsgemäße Verbindungselement 30 eine Verbindung zu einem zweiten Holm 10 bereitstellen. So können zu beiden Seiten der Stufe 20 (rechts und links) erfindungsgemäße Verbindungen zu beidseitig vorgesehenen Holmen 10 vorliegen.

Die Stufe 20 ist vorzugsweise aus Metall, besonders bevorzugt aus Aluminium oder einem anderen duktilen Metall gebildet. Vorzugsweise kann insbesondere der Bereich der Stufe 20 um die zweite Aufnahme aus dem duktilen Metall gebildet sein. Alternativ kann die Stufe auch aus einem Polymer, insbesondere einem Duroplast oder Elastomer, gefertigt sein, welches beispielsweise mit einer Schraub- oder Steckverbindung für das Verbindungselement bereitgestellt ist. Im Falle eines Elastomers als Material um die Aufnahme 21, kann es auch eine materialverdrängende Bolzenverbindung, wie voranstehend für Metall beschrieben, verwendet werden.

Besonders bevorzugt ist das Material des Verbindungselements 30 härter als das Material der Stufe und/oder des Holms.

Grundsätzlich muss es dabei nicht auf die sonstige Materialbeschaffenheit ankommen, sondern vielmehr auf die Härte des Materials. Es kann demnach bereits ausreichen, dass eine Stufe aus einem beliebigen Material mit einem Holm aus einem beliebigen Material über ein Verbindungselement verbunden ist, welches härter ist als die beiden voran genannten Elemente. Es kann jedoch auch darauf ankommen, ob eine Verdrängung von Material in der Stufe durch das Material des Verbindungselements ermöglicht ist.

Weiterhin kann es darauf ankommen, ob sich der Innenumfang der ersten Aufnahme in dem Holm durch die Kontur des ersten Verbindungsbereichs 31 in voranstehend beschriebener Weise so bearbeiten lässt, dass eine kraftschlüssige Verbindung bereitgestellt werden kann. Dies kann einschränkende Einflüsse auf die Wahl des Materials von Holm, Verbindungselement und Stufe nehmen.

Besonders bevorzugt ist die Stufe aus Aluminium, der Holm aus Holz und das Verbindungselement aus Stahl oder einer, widerstandsfähigen, Metalllegierung.

Der Holm 10 kann insbesondere aus Holz gebildet sein. Bevorzugter Weise kann zumindest ein (unmittelbarer) Bereich/Teil des Holms um die erste Aufnahme 11 Holz aufweisen oder daraus gebildet sein.

Im betriebsgemäßen Zustand, also einer Verbindung zwischen Stufe 20 und Holm 10 über das Verbindungselement 30, können Holm und Stufe mit ihren einander zugewandten Stirnseiten aneinander anliegen. Dies kann zusätzlich die Stabilität der gebildeten Leiter erhöhen.

Das Verbindungselement 30 ist mit seinem ersten Verbindungsbereich 31 im betriebsgemäßen Verbindungszustand in der ersten Aufnahme 11 zumindest bereichsweise vorgesehen. Bevorzugt weist der erste Verbindungsbereich 31 mindestens eine Ecke oder Kante auf, mit welcher er Innenumfang-schneidend in die Aufnahme 11 eingepresst ist. Dabei kann das Material entlang eines Innenumfangs des Holms im Bereich der ersten Aufnahme 11 durch den Verbindungsbereich eingekerbt oder eingeschnitten, also in dem Material um die Innenkontur verankert sein. So kann eine kraftschlüssige Verbindung zwischen der ersten Aufnahme 11 und dem ersten Verbindungsbereich 31 des Verbindungselements 30 gebildet sein. Bevorzugt ist die Verbindung zwischen Holm und Verbindungselement die eines 3, 4, 5, 6, 7 Ecks (Außenumfang des ersten Verbindungbereichs) in einer runden oder ovalen ersten Aufnahme 11.

Da die Leiter bei einer Benutzung ständigen Scherkräften zwischen Stufe 20 und Holm 10 ausgesetzt ist, kann es zweckdienlich sein, ein adhäsive beziehungsweise ein Klebemittel in der ersten Aufnahme 11 in Freiräumen zwischen dem ersten Verbindungsbereich 31 des Verbindungselements 30 und einem Innenumfang der ersten Aufnahme 11 vorzusehen.

Zweckmäßigerweise ist dafür der Teil des ersten Verbindungsbereichs 31, welcher innerhalb der Aufnahme 11 vorgesehen ist, als geschlossener Körper gebildet, wodurch das Adhäsiv besonders gleichmäßig in den Freiräumen zwischen der ersten Aufnahme 11 und dem ersten Verbindungsbereich 31 verteilt ist.

Der zweite Verbindungsbereich 32 des Verbindungselements 30 ist nach Figur 1 in der zweiten Aufnahme 21 vorgesehen. Der zweite Verbindungsbereich 32 kann nach seiner äußeren Formgebung einem Bolzen oder einer Schraube zumindest teilweise entsprechen, also zumindest bereichsweise eine profilfreie oder stabförmige oder eine Gewindestruktur aufweisen.

Wie aus Figur 1 ersichtlich, ist der zweite Verbindungsbereich 32 in die zweite Aufnahme 21 materialverdrängend eingebracht, wodurch lateral zum Verbindungsbereich 32 in einem Kontaktbereich mit einem Innenumfang der zweiten Aufnahm 21, eine Materialverdrängung bewirkt ist. Dies ist in Fig.1 in Form einer verdickten Linienbreite dargestellt.

Die zweite Aufnahme 21 beziehungsweise dessen Innenumfang ist also durch den zweiten Verbindungsbereich 32 beim Erzeugen der betrieblichen Verbindung zwischen den beiden Teilen aufgedehnt.

Die Öffnung der zweiten Aufnahme 21 ist vorzugsweise vor einer betrieblichen Verbindung mit dem zweiten Verbindungsbereich 32 mit einem Querschnitt bereitgestellt, welche kleiner ist, als ein Querschnitt des zweiten Verbindungsbereich 32 des Verbindungselements 30.

So kann beim Einbringen des Verbindungsbereichs 21 eine materialverdrängende Verbindung zwischen der zweiten Aufnahme 21, beziehungsweise der Stufe 20, und dem zweiten Verbindungsbereich 32 bereitgestellt sein. Somit kann zwischen Stufe 20 und Verbindungselement 30 eine besonders form- und kraftschlüssige Verbindung gebildet werden.

## Patentansprüche

1. Leiter mit mindestens einem Holm (10) aus Holz, mindestens einer Stufe (20) aus Metall und/oder einer Legierung und/oder einem Polymer, und mindestens einem Verbindungselement (30) zwischen dem Holm (10) und der Stufe (20), wobei der Holm (10) mindestens eine als Vertiefung ausgebildete erste Aufnahme (11) mit einer Innenkontur und die Stufe (20) eine zweite Aufnahme (21) für das Verbindungselement (30) aufweist, und das Verbindungselement (30) im betriebsgemäßen Zustand mit der ersten (11) und der zweiten Aufnahme (21) verbunden und zwischen diesen angeordnet ist
wobei das Verbindungselement (30) einen ersten (31) und einen zweiten (32) Verbindungsbereich aufweist,
wobei der erste Verbindungsbereich (31) im betriebsgemäßen Zustand in die erste Aufnahme (11) eingepresst ist und zumindest eine Partie aufweist, welche in dem die erste Aufnahme (11) umgebenden Material form- und kraftschlüssig festgelegt ist,
wobei der zweite Verbindungsbereich (32) im betriebsgemäßen Zustand in der zweiten Aufnahme (21) angeordnet ist und
wobei der zweite Verbindungsbereich (33) formschlüssig und/oder kraftschlüssig in der zweiten Aufnahme (21) angeordnet ist,
**dadurch gekennzeichnet, dass**
der erste Verbindungsbereich (31) ein Polygon, vorzugsweise ein Viereck ist und zumindest zwei seiner Ecken die Innenkontur der ersten Aufnahme durchstoßen.

2. Leiter nach Anspruch 1
**dadurch gekennzeichnet,**
**dass** zumindest die Verbindungsbereiche (31, 32) eine größere Härte aufweisen als die erste und/oder die zweite Aufnahme (11, 21),

3. Leiter nach einem der Ansprüche 1 oder 2
**dadurch gekennzeichnet,**
**dass** der erste Verbindungsbereich (31) einen Außenumfang aufweist, welcher in seiner Formgebung von der Innenkontur der ersten Aufnahme (11) abweicht.

4. Leiter nach einem der Ansprüche 1 bis 3
**dadurch gekennzeichnet,**
**dass** in einem Freiraum zwischen der ersten Aufnahme (11) und dem ersten Verbindungsbereich (31) ein Klebemittel vorgesehen ist, welches eine zusätzliche Klebeverbindung zwischen den beiden Elementen schafft.

5. Leiter nach einem der Ansprüche 1 bis 4
**dadurch gekennzeichnet,**
**dass** der zweite Verbindungsbereich (32) in die zweite Aufnahme (21) drehend oder drückend eingetrieben ist,

6. Leiter nach einem der Ansprüche 1 bis 5,
**dadurch gekennzeichnet,**
**dass** die zweite Aufnahme (21) um den zweiten Verbindungsbereich (32) anschmiegsam angeordnet und durch diesen expandiert ist, wobei Material der Stufe (20) im Bereich der zweiten Aufnahme (32) durch den zweiten Verbindungsbereich (32) verdrängt ist.

7. Leiter nach einem der Ansprüche 1 bis 6
**dadurch gekennzeichnet,**
**dass** das Verbindungselement (30), zumindest im ersten und/oder zweiten Verbindungsbereich (31,32), aus einem Metall oder einer Legierung gebildet ist.

8. Leiter nach einem der Ansprüche 1 bis 7
**dadurch gekennzeichnet,**
**dass** die Stufe (20), zumindest im Bereich der zweiten Aufnahme (21), aus einem Metall, einer Legierung oder einem Polymer gebildet ist, welches duktiler ist, als das Metall oder die Legierung des zweiten Verbindungsbereichs (32).

9. Leiter nach einem der Ansprüche 1 bis 8
**dadurch gekennzeichnet,**
**dass** der Holm, zumindest jedoch ein Bereich der ersten Aufnahme, aus Holz gebildet ist.

## Claims

1. Ladder with at least one spar (10) made of wood, at least one step (20) made of metal and/or an alloy and/or a polymer, and at least one connecting element (30) between the spar (10) and the step (20),
wherein the spar (10) has at least one first receptacle (11) designed as a recess with an inner contour and the step (20) has a second receptacle (21) for the connecting element (30), and the connecting element (30) in the operational state is connected to the first (11) and the second receptacle (21) and is arranged between them, the connecting element (30) having a first (31) and a second (32) connecting area, the first connecting area (31) being in the operational state in is pressed into the first receptacle (11) and has at least one part which is positively and non-positively fixed in the material surrounding of the first receptacle (11), the second connection area (32) being arranged in the second receptacle (21) in the operational state and wherein the second connection area (33) is arranged in a form-fitting and/or force-fitting manner in the second receptacle (21), **characterized in that** the first connection area (31) is a polygon, preferably a square, and at least two of its corners pierce the inner contour of the first receptacle.

2. Ladder according to claim 1
**characterized in,**
**that** at least the connecting areas (31, 32) have a greater hardness than the first and/or the second receptacle (11, 21).

3. Ladder according to one of claims 1 or 2
**characterized in,**
**that** the first connection region (31) has an outer circumference which differs in its shape from the inner contour of the first receptacle (11).

4. Ladder according to any one of claims 1 to 3
**characterized in,**
**that** an adhesive is provided in a free space between the first receptacle (11) and the first connecting area (31), which creates an additional adhesive connection between the two elements.

5. Ladder according to any one of claims 1 to 4
**characterized in,**
**that** the second connection area (32) is driven into the second receptacle (21) by turning or pressing.

6. Ladder according to one of claims 1 to 5,
**Characterized in,**
**that** the second receptacle (21) is arranged snugly around the second connecting area (32) and is expanded through this, material of the step (20) in the area of the second receptacle (32) being displaced by the second connecting area (32).

7. Ladder according to any one of claims 1 to 6
**characterized in,**
**that** the connecting element (30), at least in the first and/or second connecting region (31, 32), is formed from a metal or an alloy.

8. Ladder according to any one of claims 1 to 7
**characterized in,**
**that** the step (20), at least in the area of the second receptacle (21), is formed from a metal, an alloy or a polymer which is more ductile than the metal or the alloy of the second connecting area (32).

9. Ladder according to any one of claims 1 to 8
**characterized in,**
**that** the spar, but at least a portion of the first receptacle is made of wood.

## Revendications

1. Echelle avec au minimum un longeron (10) fait de bois, avec au minimum une marche (20) de métal et/ou d'un alliage et/ou d'un polymère et au minimum un élément de liaison (30) entre le longeron (10) et la marche (20) où le longeron (10) présente au minimum une absorption première (11) formée en approfondissement avec un contour intérieur et la marche (20) présente un deuxième approfondissement (21) pour l'élément de liaison (30) et l'élément de liaison (30) est disposé en état fonctionnel et relié au premier (11) et au deuxième approfondissement (21) et entre eux où l'élément de liaison (30) présente une première (31) et une deuxième (32) zone de liaison où la première zone de liaison (31) est enfoncée en état fonctionnel dans le premier approfondissement (11) et présente au minimum une partie du premier approfondissement (11) qui est fixée autour du matériel l'entourant par engagement positif et par adhérence où la deuxième zone de liaison (32) est disposée en état fonctionnel dans le deuxième approfondissement (21) et où la deuxième zone de liaison (33) est disposée par engagement positif et/ou par adhérence dans le deuxième approfondissement (21) est **caractérisée** de sorte que la première zone de liaison (31) est un polygone et de préférence un quadrilatère et au minimum deux de ses angles transpercent le contour intérieur du premier approfondissement.

2. Echelle selon la revendication 1 est **caractérisée** de sorte que les zones de liaison (31,32) présentent au minimum un plus grand durcissement que le premier et/ou le deuxième approfondissement (11,21).

3. Echelle selon la revendication 1 ou 2 est **caractérisée** de sorte que la première zone de liaison (31) présente une circonférence extérieure qui déroge dans son façonnage du contour intérieur du premier approfondissement (11).

4. Echelle selon la revendication 1 jusqu'à 3 est **caractérisée** de sorte qu'un adhésif est prévu dans un espace libre entre le premier approfondissement (11) et la première zone de liaison (31) générant une liaison adhésive supplémentaire entre les deux éléments.

5. Echelle selon la revendication 1 jusqu'à 4 est **caractérisée** de sorte que la deuxième zone de liaison (32) est enfoncée dans le deuxième approfondissement (21) en rotation ou lourdement.

6. Echelle selon la revendication 1 jusqu'à 5 est **caractérisée** de sorte que le deuxième approfondissement (21) est disposé souplement autour de la deuxième zone de liaison (32) et expansé par le biais de cette dernière où le matériel de la marche (20) est supplanté dans la zone du deuxième approfondissement (32) à travers la deuxième zone de liaison (32).

7. Echelle selon la revendication 1 jusqu'à 6 est **caractérisée** de sorte que l'élément de liaison (30) est fait au minimum de métal ou d'alliage dans la première et/ou dans la deuxième zone de liaison (31,32).

8. Echelle selon la revendication 1 jusqu'à 7 est **caractérisée** de sorte que la marche (20) est faite au minimum de métal, d'alliage ou de polymère dans la zone du deuxième approfondissement (21) qui est plus ductile que le métal ou l'alliage de la deuxième zone de liaison (32).

9. Echelle selon la revendication 1 jusqu'à 7 est **caractérisée** de sorte que le longeron, pourtant au minimum une zone du premier approfondissement, est fait de bois.
